# EUROPÄISCHE PATENTSCHRIFT

(11) **EP 2 701 861 B1**
(45) Veröffentlichungstag und Bekanntmachung des Hinweises auf die Patenterteilung: **14.09.2016**
(21) Anmeldenummer: 12716437.4
(22) Anmeldetag: 25.04.2012
(51) Int. Cl.: B21D 22/20, B21D 24/16, B21D 37/08

(54) **VERFAHREN UND VORRICHTUNG ZUR HERSTELLUNG VON FLANSCHLOSEN ZIEHTEILEN**
METHOD AND DEVICE FOR PRODUCING FLANGELESS DRAWN PARTS
PROCÉDÉ ET DISPOSITIF DE FABRICATION DE PIÈCES EMBOUTIES SANS BRIDE

(30) Priorität: 29.04.2011 DE 102011050001
(43) Veröffentlichungstag der Anmeldung: 05.03.2014
(73) Patentinhaber: ThyssenKrupp Steel Europe AG, 47166 Duisburg (DE)
(72) Erfinder: FLEHMING, Thomas, 40885 Ratingen (DE); SAVVAS, Konstantinos, 40470 Düsseldorf (DE)
(74) Vertreter: Cohausz & Florack
(86) Internationale Anmeldenummer: PCT/EP2012/057526
(87) Internationale Veröffentlichungsnummer: WO 2012/146601

(56) Entgegenhaltungen:
- WO-A1-2011/083008
- DE-A1-102008 037 612
- DE-B3-102006 020 000
- DE-B3-102010 000 608
- JP-A- 3 210 920
- RU-C2- 2 194 590
- SU-A1- 1 003 970
- US-A- 6 014 883
- US-A1- 2002 023 474

## Beschreibung

Die Erfindung betrifft ein Verfahren zur Herstellung von flanschlosen Ziehteilen aus einer ebenen und/oder vorgeformten Platine aus Metall unter Verwendung eines Ziehstempels, eines Niederhalters und eines Ziehgesenks, wobei das Ziehgesenk mindestens einen Auflagebereich und mindestens einen Zargenbereich aufweist, zwischen welchen Einlaufrundungen vorgesehen sind und die Platine während des Ziehvorganges beschnitten wird, wobei das Beschneiden der Platine unter Verwendung einer ersten Schneidkante oder Rundung des Ziehstempels und einer im Auflagebereich des Ziehgesenks vorgesehenen Ausnehmung erfolgt. Daneben betrifft die Erfindung eine Vorrichtung zur Herstellung flanschloser Ziehteile aus einer ebenen und/oder vorgeformten Platine aus Metall mit einem Ziehstempel, einem Niederhalter, einem Ziehgesenk mit mindestens einem Auflagebereich, mindestens einem Zargenbereich und Einlaufrundungen, welche zwischen Auflagebereich und Zargenbereich vorgesehen sind, wobei der Ziehstempel eine erste Schneidkante oder Rundung aufweist, welche mit einer im Auflagebereich des Ziehgesenks vorgesehenen Ausnehmung mit einer Rundung oder Schneidkante derart im Eingriff steht, dass die Platine im Auflagebereich während des Ziehvorganges beschnitten wird, bevor der Ziehstempel seine Endposition erreicht, wobei das Ziehgesenk und der Ziehstempel derart ausgebildet ist, dass bei Erreichen der Endposition des Ziehstempels die Platine vollständig in den Zargenbereich gezogen wird und ein flanschloses Ziehteil bildet.

Allgemein ist bekannt, bei der Herstellung von flanschlosen Ziehteilen diese zunächst durch Tiefziehen einer ebenen Platine herzustellen und den dabei anfallenden Flansch nach dem Tiefziehprozess abzutrennen. Dies erfordert allerdings zwei kostenintensive Arbeitsschritte. Darüber hinaus ermöglicht dieses Verfahren kein prozessintegriertes Kalibrieren des Ziehteils. Es ist folglich ein dritter Arbeitsschritt zum Kalibrieren des flanschlosen Ziehteils notwendig. Darüber hinaus ist aus dem Fachbuch "Schnitt-, Stanz- und Ziehwerkzeuge", Öhler und Kaiser, 8. Auflage (2001), Springer Verlag Seite 428 ff. bekannt, flanschlose Ziehteile mit einer Vorrichtung herzustellen, bei welcher in einem Pressenhub die Platine tiefgezogen wird und gleichzeitig der überstehende Auflagebereich beschnitten wird. Der Beschnitt der Platine findet bei diesem Verfahren während des Ziehvorganges im Bereich der Ziehkante, also im Bereich der Einlaufrundungen zwischen Auflagebereich und Zargenbereich statt. Da sich im Bereich der Ziehkante, also der Einlaufrundung zwischen Auflagebereich und Zargenbereich das Material in Richtung Bodenbereich des Ziehteils fortbewegt, findet bei der Verdrängung des Blechmaterials durch die mit der Einlaufrundung im Eingriff stehenden Schneidkante des Ziehstempels nicht nur eine Verdrängung des Blechmaterials, sondern auch eine Verfestigung des Blechmaterials statt Dies ist die Ursache dafür, dass es beim prozessintegrierten Beschneiden der Platine während des Tiefziehvorgangs im Bereich der Einlaufrundungen bei diesem Verfahren bzw. mit dieser Vorrichtung zu einem unsauberen Beschnitt kommt. Es wird in dem genannten Fachbuch darauf hingewiesen, dass dieses Verfahren nur Anwendung findet, sofern es nicht auf einen sauberen Beschnitt der Kanten des Ziehteils ankommt. Mit anderen Worten, das Ziehteil muss einer weiteren Nachbearbeitung unterworfen werden.

Die WO 2011/083008 A1 beschreibt sowohl ein Verfahren als auch eine Vorrichtung zur Herstellung eines Halbschalenteils, wobei die Vorrichtung aus einem Ziehstempel, einem Ziehgesenk sowie einem Niederhalter besteht. In einem einzigen Arbeitsschritt kann dabei eine Platine zu einem flanschlosen Halbschalenteil fertiggeformt und kalibriert werden. Beim Einfahren des Ziehstempels in das Ziehgesenk kommt eine am Ziehstempel angeordnete Schneidkante mit einer am Ziehgesenk angeordneten Gegenschneidkante in Eingriff, so dass die Platine an dieser Stelle beschnitten wird.

Schließlich ist aus der SU 1 003 970 A1 eine Vorrichtung zur Metallumformung von Platinen in tassenförmige Metallbauteile bekannt. Die Vorrichtung weist dabei einen Stempel zum Schneiden und Ziehen der vorgeformten Platinen auf.

Von diesem Stand der Technik ausgehend hat sich die vorliegende Erfindung die Aufgabe gestellt, ein Verfahren und eine Vorrichtung zur Herstellung von flanschlosen Ziehteilen zur Verfügung zu stellen, mit welchem bzw. mit welcher prozessintegriert in einem Pressenhub flanschlose Ziehteile durch Ziehen und Beschneiden hergestellt werden können und dennoch einen sauberen Beschnitt aufweisen.

Gemäß einer ersten Lehre der vorliegenden Erfindung wird die oben aufgezeigte Aufgabe für ein Verfahren erfindungsgemäß dadurch gelöst, dass die Platine nach dem Beschneiden im Ziehgesenk durch das Erreichen der Endposition des Ziehstempels unter Verwendung eines im Ziehstempel angeordneten Stauchabsatzes kalibriert wird.

Erfindungsgemäß wird also die Platine im Auflagebereich beschnitten und nicht im Bereich der Einlaufrundungen bzw. der Ziehkante. Hierdurch wird erreicht, dass die Schneidrichtung und die Bewegungsrichtung des Materials der Platine im Wesentlichen senkrecht zueinander stehen können. Die Platine wird durch das Beschneiden nicht unmittelbar verfestigt, so dass es zu einer Ausbildung einer sauberen Schnittkante kommt. Durch Einfahren des Ziehstempels in das Ziehgesenk wird der im Auflagebereich verbliebene Teil der Platine vollständig in den Zargenbereich gezogen und ein Ziehteil ohne Flansch mit einer sauberen Schnittkante in einem Pressenhub hergestellt. Das erfindungsgemäße Verfahren zeichnet sich insbesondere durch einen einzigen Arbeitsschritt aus und ist insofern besonders kostengünstig. Werden vorgeformte Platine umgeformt, können diese beispielsweise einen Materialüberschuss, zum Beispiel im Bodenbereich bereitstellen, so dass eine Kalibrierung des Ziehteils bei Erreichen der Endposition des Ziehstempels prozessintegriert möglich ist. Vorzugsweise erfolgt der Beschnitt im Übergangsbereich zwischen Auflagebereich und Ziehradius.

Gemäß einer ersten Ausgestaltung des erfindungsgemäßen Verfahrens steht der Niederhalter während des Beschnitts der Platine in Kontakt mit dem abzutrennenden Bereich der Platine und kann so zur Steuerung des Beschnitts der Platine verwendet werden. Insbesondere kann der Niederhalter dafür sorgen, dass während des Schneidvorgangs im Auflagebereich der Materialfluss exakt gesteuert wird. Weiterhin kann ein Halbzeug bei Verwendung eines breiten Niederhalters sowie eines Auflagebereichs faltenfrei geklemmt und abgestreckt werden.

Auf besonders einfache Art und Weise kann das erfindungsgemäße Verfahren dadurch durchgeführt werden, dass das Beschneiden der Platine unter Verwendung einer ersten Schneidkante des Ziehstempels und einer im Auflagebereich des Ziehgesenks vorgesehenen Ausnehmung erfolgt. Die im Schneidstempel angeordnete Schneidkante ermöglicht es, auf zusätzliche Maßnahmen, beispielsweise einen zusätzlichen Schneidstempel und einer Vorrichtung zur Bewegungssteuerung desselben, zu verzichten. Das Verfahren kann aufgrund der Vereinfachung der Vorrichtung kostengünstiger durchgeführt werden. Die Ausnehmung im Ziehgesenk dient dazu, den Beschnitt der Platine und den Schneidstempel aufzunehmen.

Alternativ erfolgt das Beschneiden der Platine unter Verwendung einer an der Ausnehmung des Ziehgesenks vorgesehenen Schneidkante, die vorzugsweise im Auflagebereich bzw. im Übergangsbereich zwischen Auflagebereich und Ziehradius angeordnet ist.

Erfindungsgemäß ist das Verfahren dadurch vorteilhaft ausgestaltet, dass die Platine nach dem Beschneiden im Ziehgesenk durch das Erreichen der Endposition des Ziehstempels unter Verwendung eines im Ziehstempel angeordneten Stauchabsatzes kalibriert wird. Tiefziehen,

Beschneiden und Kalibrieren finden damit in einem einzigen Pressenhub in der gleichen Vorrichtung statt. Die hergestellten Ziehteile sind aufgrund der Kalibrierung besonders maßgenau und neigen weniger zur Rückfederung.

Erfolgt nach dem Beschneiden der Platine im Auflagebereich bzw. im Übergangsbereich zwischen Auflagebereich und Ziehradius ein Nachschneiden der Platine unter Verwendung der Einlaufrundungen des Ziehgesenks und des als Schneidkante ausgebildeten Stauchabsatzes des Ziehstempels, so kann die Platine beim Einzug in den Zargenbereich zusätzlich zugfrei beschnitten werden, so dass ebenfalls eine besonders gute Schnittqualität erreicht wird. Darüber hinaus werden durch das Nachschneiden, Ungenauigkeiten aufgrund eines unregelmäßigen Einziehens der Platine auf ein Minimum reduziert, so dass sehr maßgenaue Ziehteile hergestellt werden können.

Darüber hinaus kann das erfindungsgemäße Verfahren dadurch weiter verbessert werden, dass ein Ziehstempel verwendet wird, welcher die erste und/oder die zweite Schneidkante über einen austauschbaren Einsatz im Ziehstempel bereitstellt und optional ein Ziehgesenk verwendet wird, welches die Ausnehmung im Auflagebereich über einen austauschbaren Einsatz bereitstellt. Die erste und auch die zweite Schneidkante sowie die Ausnehmung im Auflagebereich der Platine sind erhöhtem Verschleiß aufgrund der Schneidvorgänge ausgesetzt. Werden diese als Einsätze ausgebildet, welche austauschbar sind, kann dem Verschleiß Rechnung getragen werden und in dem notwendigen Fall der entsprechende Einsatz einfach ausgetauscht werden.

Alternativ befindet sich die erste Schneidkante an der Ausnehmung im Auflagebereich des Ziehgesenks, die ebenso über einen austauschbaren Einsatz bereitgestellt werden kann. Der Ziehstempel ist in diesem Fall ebenfalls mit einem austauschbaren Einsatz bestückt, der im Bereich des Zusammenwirkens mit der Schneidkante am Ziehgesenk eine Rundung aufweist. Das Zusammenwirken zwischen Schneidkante (scharfe Kante) und Rundung bewirkt einen Selbstzentrierungseffekt, der zu einer guten Schnittqualität führt.

Alternativ ist es auch gemäß einer weiteren Ausgestaltung des erfindungsgemäßen Verfahrens möglich, entlang der Schnittlinie bereichsweise Material, vorzugsweise in Form von Stegen, stehen zu lassen, d.h. eine unterbrochene Schnittlinie zu erzeugen, wodurch das Ziehteil zumindest teilweise noch mit dem Beschnittbereich verbunden ist und zugleich aus dem Werkzeug entnommen werden kann (Schrottabfuhr über Stegen). In einem weiteren Trennprozess kann der Beschnittbereich von dem Gut-Teil abgetrennt werden.

Gemäß einer weiteren Ausgestaltung des erfindungsgemäßen Verfahrens kann ein "geschlitztes Halbzeug eingesetzt werden, das im Beschnittbereich mindestens einen Schlitz, vorzugsweise mindestens zwei Schlitze, aufweist, der von einer Kante des Halbzeugs bis zur Schnittlinie verläuft, wodurch während des Beschnitts der Beschnittbereich in mehrere Einzelteile zerfällt (Schrottzerteilung) und dadurch der Schlecht-Teil einfacher aus dem Werkzeug, beispielsweise über Schrottrutschen, entfernt werden kann.

Gemäß einer zweiten Lehre der vorliegenden Erfindung wird die oben aufgezeigte Aufgabe durch eine gattungsgemäße Vorrichtung dadurch gelöst, dass der Ziehstempeleinen Stauchabsatz aufweist, welcher nach Einzug der Platine in den Zargenbereich die Platine durch Stauchen zumindest des Zargenbereichs der Platine bei Erreichen der Endposition des Ziehstempels im Ziehgesenk kalibriert. Wie bereits zuvor ausgeführt, ermöglicht die Schneidkante, dass aufgrund der geringen Verfestigung im Blech eine saubere Schnittkante produziert wird. Im Ergebnis ist das flanschlose Ziehteil mit einer sauberen Schnittkante versehen und damit trotz prozessintegriertem Beschnitt deutlich maßgenauer.

Das Zusammenwirken zwischen Schneidkante am ersten Werkzeugteil und gegenüberliegender Rundung am zweiten Werkzeugteil hat nicht nur positiven Einfluss auf das Schnittergebnis, sondern hat aufgrund des Selbstzentrierungseffektes den Vorteil, dass die Werkzeugteile in konventionellem Tiefziehpressen eingesetzt werden können, die üblicherweise keine exakte und genaue Stempelführung aufweisen und dadurch der Aufbau des Werkzeugs einfach gehalten werden kann.

Der Stauchabsatz ist erfindungsgemäß so ausgebildet, dass dieser den Zargenbereich gegen den Bodenbereich staucht, so dass es zu einer Kalibrierung und damit zu einer Verbesserung der Maßgenauigkeit des Ziehteils kommt.

Gemäß einer weiteren Ausführungsform der erfindungsgemäßen Vorrichtung ist der Stauchabsatz des Ziehstempels als zweite Schneidkante ausgebildet, wobei die zweite Schneidkante ein Nachschneiden der beschnittenen Platine während des Ziehvorganges im Eingriff mit den Einlaufrundungen ermöglicht. Wie bereits zuvor ausgeführt, ermöglicht die zweite Schneidkante ein zusätzliches Nachschneiden des in den Zargenbereich gezogenen Bereichs der Platine. Da in diesem Fall der abgetrennte Schneidbutzen keinerlei Zugbelastungen aussetzt ist, erfolgt auch dieses Nachschneiden mit besonders hoher Präzision. Darüber hinaus ergeben sich bis zum Abschluss des Ziehprozesses aufgrund des Nachschneidens nur noch sehr geringe Ungenauigkeiten aufgrund eines unregelmäßigen Einzugs der Platine. Im Ergebnis ist Maßgenauigkeit entsprechender Platinen besonders hoch.

Zusätzlich verbessert werden kann die erfindungsgemäße Vorrichtung dadurch, dass die Ausnehmung des Ziehgesenks durch einen austauschbaren Einsatz gebildet wird. Die Ausnehmung ist, wie bereits ausgeführt, erhöhtem Verschleiß aufgrund der Schneidvorgänge ausgesetzt, so dass ein Austausch des Einsatzes lediglich geringe Kosten nach sich zieht.

Gleiches gilt auch für eine weitere Ausführungsform, gemäß welcher die erste Schneidkante und/oder der Stauchabsatz des Ziehstempels durch einen austauschbaren Einsatz gebildet werden. Auch hier können die verschleißbehafteten Teile kostengünstig ausgetauscht werden.

Die Erfindung soll im Weiteren anhand von Ausführungsbeispielen in Verbindung mit der Zeichnung näher erläutert werden. In der Zeichnung zeigt
- Fig. 1: in einer Schnittansicht der aus dem Stand der Technik bekannte prozessintegrierte Schneidvorgang während der Herstellung flanschloser Ziehteile,
- Fig. 2a), b): ein erstes Ausführungsbeispiel einer erfindungsgemäßen Vorrichtung und
- Fig. 3a), b): ein zweites Ausführungsbeispiel einer erfindungsgemäßen Vorrichtung.

Zunächst zeigt Fig. 1 in einer schematischen Schnittansicht das aus dem Stand der Technik bekannte Verfahren, bei welchem während des Ziehvorgangs mit einem Ziehstempel 1 eine Platine 2 tiefgezogen und im Ziehgesenk 3 gleichzeitig unter Verwendung einer ersten Schneidkante 4 des Ziehstempels 1 geschnitten wird. Die Platine 2 wird dabei üblicherweise von einem Niederhalter 5 gehalten. Während des Einfahrens des Ziehstempels 1 in das Ziehgesenk 3 wird das Material der Platine 2 und der Ziehstempel 1 entsprechende in Richtung der dargestellten Pfeile bewegt. Bei Beginn des Schneidvorgangs der Schneidkante, wie er in Fig. 1 dargestellt ist, erzeugt die Schneidkante 4 aufgrund der unterschiedlich schnellen Bewegung im Bereich 2a der Platine 2 eine Verfestigung. Gleichzeitig trennt die Schneidkante 4 die Platine 2 jedoch diese von dem übrigen Teil der Platine im Bereich der Einlaufrundung zwischen Auflagebereich 3a und Zargenbereich 3b ab. Aufgrund der Verfestigung und der gleichzeitigen Zugbelastung der Platine 2 im Schnittbereich entsteht dabei eine unsaubere Schnittkante, welche mit dem erfindungsgemäßen Verfahren vermieden wird.

Fig. 2a) zeigt ein erstes Ausführungsbeispiel einer erfindungsgemäßen Vorrichtung mit einem Ziehstempel 1', welcher eine ebene Platine 2' in ein Ziehgesenk 3' umformt zu Beginn des Ziehprozesses. Die Schneidkante 4' des Schneidstempels 1' ist im vorliegenden Ausführungsbeispiel derart ausgebildet, dass diese die Platine 2' im Auflagebereich 2a' schneidet. Der Beschnitt kann auch im Übergangsbereich zwischen Auflagebereich und Ziehradius erfolgen. Hierzu steht sie im Eingriff mit einer Ausnehmung 7' des Ziehgesenks 3'. Der Niederhalter 5' drückt die Platine 2' während des ersten Schneidvorgangs unter Verwendung der Schneidkante 4' im Auflagebereich 2a' nieder, so dass ein kontrollierter Beschnitt der Platine 2' erfolgt. Der verbliebene Teil der Platine 2' wird beim weiteren Einfahren des Ziehstempels 1' in das Ziehgesenk 3' in den Zargenbereich 2b' vollständig eingezogen und bildet den Zargenbereich der Platine. Wie in Fig. 2b) zu erkennen ist, wird unter Verwendung des Stauchabsatzes 6' am Ende des Ziehvorgangs die Platine 2' gestaucht. Allerdings kann durch die Wahl der Länge des Stauchabsatzes 6' der Ziehvorgang auch ohne Kalibrierung bzw. Stauchung des Ziehteils abgeschlossen werden.

Darüber hinaus besteht auch die Möglichkeit, eine vorgeformte Platine umzuformen. Diese kann beispielsweise einen Materialüberschuss, beispielsweise im Bodenbereich 2c, bereitstellen, welcher bei Erreichen der Endposition des Ziehstempels 1' zu einer Kalibrierung des Ziehteils führt.

Durch das Beschneiden der Platine im Auflagebereich 3a' bewegt sich das Material der Platine 2' senkrecht zur Schneidbewegung der Schneidkante 4' des Ziehstempels 1'. Hierdurch wird erreicht, dass in der Platine 2' beim Schneidvorgang geringfügige Verfestigungen auftreten und ein sauberer Beschnitt der Platine gewährleistet wird.

Wie im ersten Ausführungsbeispiel in Fig. 2a) und 2b) dargestellt, sind vorzugsweise die erste Schneidkante 4' und/oder der Stauchabsatz 6' durch einen austauschbaren Einsatz im Schneidstempel realisiert. Dies verbessert die Wartung bzw. verringert die Kosten beim Austausch der verschleißbehafteten Teile des Ziehstempels. Gleiches gilt auch sofern die Ausnehmung 7' unter Verwendung eines austauschbaren Einsatzes 8' im Ziehgesenk 3' ausgebildet ist.

Prinzipiell kann die Platine 2' auch warmumgeformt werden, d.h. dass die Platine zuvor auf Austenitisierungstemperatur erwärmt und in der erfindungsgemäßen Vorrichtung warm umgeformt wird. Dies verringert den Verschleiß der Vorrichtung insbesondere bei hochfesten Stählen deutlich, da die Umformkräfte verringert werden. Darüber hinaus besteht auch die Möglichkeit, eine Presshärtung nach der Warmumformung durchzuführen. Hierzu muss die Platine 2' gezielt mit einer hohen Abkühlgeschwindigkeit abgekühlt werden, um die Ausbildung von im Wesentlichen martensitischer Gefügestruktur zu ermöglichen.

Fig. 3a) und 3b) zeigen ein weiteres Ausführungsbeispiel einer erfindungsgemäßen Vorrichtung in einer schematischen Schnittansicht, welche sich von dem ersten Ausführungsbeispiel dadurch unterscheidet, dass der Stauchabsatz 6" deutlich länger ausgeführt ist und mit einer zweiten Schneidkante versehen ist. Beim Einfahren des Ziehstempels 1" in das Ziehgesenk 3" wird zunächst die Platine 2" im Auflagebereich unter Verwendung der Schneidkante 4" geschnitten. Der verbliebene Auflagebereich, welcher in den Zargenbereich 2b" gezogen wird, wird zusätzlich durch den als Schneidkante ausgebildeten Stauchabsatz 6", welcher im Vergleich zum Ausführungsbeispiel aus Fig. 2 länger ausgeführt ist, nachgeschnitten. Dabei fällt der Schneidbutzen 10" an. Wie anhand der Fig. 3b) zu erkennen ist, steht der Schneidbutzen 10" nicht unter Zugspannung, so dass ein sauberes Abtrennen des Schneidbutzens 10" ermöglicht wird. Damit kann eine sehr gute Schnittqualität gewährleistet werden. Darüber hinaus wird die Platine 2" nur noch gering in das Ziehgesenk 3" nach dem Nachschneiden eingezogen, so dass eine besonders hohe Maßgenauigkeit des flanschlosen Ziehteils ermöglicht wird.

Im Ergebnis kann mit dem erfindungsgemäßen Verfahren in einem Arbeitshub ein flanschloses Ziehteil gezogen, beschnitten, nachgeschnitten und auch kalibriert werden. Dies führt zu einer besonders wirtschaftlichen Herstellung von flanschlosen, hochmaßhaltigen Ziehteilen.

Generell kann auch Einfluss auf den Einzug der umzuformenden Platine genommen werden, in dem der Beschnitt lokal in Richtung Auflagebereich verlagert wird, d.h. entgegengesetzt zum Ziehradius und/oder in dem ein lokal in der Höhe variierender Auflagebereich verwendet wird. Dadurch kann der Einzug gesteuert bzw. eingestellt, korrigiert oder kompensiert werden.

## Patentansprüche

1. Verfahren zur Herstellung von flanschlosen Ziehteilen aus einer ebenen und/oder vorgeformten Platine (2',2") aus Metall unter Verwendung eines Ziehstempels (1',1"), eines Niederhalters (5',5") und eines Ziehgesenks (3',3"), wobei das Ziehgesenk (3',3") mindestens einen Auflagebereich (3a',3a") und mindestens einen Zargenbereich (3b',3b") aufweist, zwischen welchen Einlaufrundungen vorgesehen sind und die Platine (2',2") während des Ziehvorganges beschnitten wird, wobei
die Platine (2',2") bei noch nicht abgeschlossenem Ziehvorgang im Auflagebereich (3a',3a") derart beschnitten wird, dass der im Auflagebereich (3a',3a") nach dem Beschnitt verbliebene Teil der Platine (2',2") während des weiteren Einfahrens des Ziehstempels (1',1") in das Ziehgesenk (3',3") vollständig in den Zargenbereich (3b',3b") des Ziehgesenks (3',3") gezogen wird, wobei das Beschneiden der Platine (2',2") unter Verwendung einer ersten Schneidkante (4',4") oder Rundung des Ziehstempels (1',1") und einer im Auflagebereich (3a',3a") des Ziehgesenks (3',3") vorgesehenen Ausnehmung (7',7") erfolgt,
**dadurch gekennzeichnet, dass**
die Platine (2',2") nach dem Beschneiden im Ziehgesenk (3',3") durch das Erreichen der Endposition des Ziehstempels (1',1") unter Verwendung eines im Ziehstempel (1',1") angeordneten Stauchabsatzes (6',6") kalibriert wird.

2. Verfahren nach Anspruch 1,
**dadurch gekennzeichnet, dass**
der Niederhalter (5',5") während des Beschnitts der Platine (2',2") in Kontakt mit dem abzutrennenden Bereich der Platine (2',2") steht.

3. Verfahren nach Anspruch 1 oder 2,
**dadurch gekennzeichnet, dass**
das Beschneiden der Platine (2', 2") unter Verwendung eines an der Ausnehmung des Ziehgesenks (3', 3") vorgesehenen Schneidkante erfolgt.

4. Verfahren nach einem der Ansprüche 1 bis 3,
**dadurch gekennzeichnet, dass**
nach dem Beschneiden der Platine (2") im Auflagebereich (3a") ein Nachschneiden der Platine (2") durch den als zweite Schneidkante ausgebildeten Stauchabsatzes (6") des Ziehstempels (1"), welcher mit den Einlaufrundungen des Ziehgesenks (3") in Eingriff steht, erfolgt.

5. Verfahren nach einem der Ansprüche 1 bis 4,
**dadurch gekennzeichnet, dass**
ein Ziehstempel (1',1") verwendet wird, welcher die erste und/oder die zweite Schneidkante (4',4",6',6") über einen austauschbaren Einsatz (9',9") im Ziehstempel (1',1") bereitstellt und optional ein Ziehgesenk (3',3") verwendet wird, welches die Ausnehmung (7',7") im Auflagebereich (3a',3a") über einen austauschbaren Einsatz (8',8") bereitstellt.

6. Vorrichtung zur Herstellung flanschloser Ziehteile aus einer ebenen und/oder vorgeformten Platinen (2',2") aus Metall zur Durchführung eines Verfahrens nach Anspruch 1 bis 5, mit einem Ziehstempel (1',1"), einem Niederhalter (5',5") und einem Ziehgesenk (3',3") mit mindestens einem Auflagebereich (3a',3a"), mindesten einem Zargenbereich (3b',3b") und Einlaufrundungen, welche zwischen Auflagebereich (3a',3a")und Zargenbereich (3b',3b") vorgesehen sind, wobei der Ziehstempel (1',1") eine erste Schneidkante oder Rundung aufweist, welche mit einer im Auflagebereich (3a',3a") des Ziehgesenks (3',3") vorgesehenen Ausnehmung (7',7") mit einer Rundung oder Schneidkante derart im Eingriff steht, dass die Platine (2',2") im Auflagebereich (3a',3a") während des Ziehvorganges beschnitten wird, bevor der Ziehstempel (1',1") seine Endposition erreicht, wobei das Ziehgesenk (3',3") und der Ziehstempel (1',1") derart ausgebildet ist, dass bei Erreichen der Endposition des Ziehstempels (1',1") die Platine (2',2") vollständig in den Zargenbereich (3b',3b") gezogen wird und ein flanschloses Ziehteil bildet,
**dadurch gekennzeichnet, dass**
der Ziehstempel (1',1") einen Stauchabsatz aufweist, welcher nach Einzug der Platine (2',2") in den Zargenbereich (3b',3b") die Platine (2',2") durch Stauchen zumindest des Zargenbereichs (3b',3b") der Platine (2',2") bei Erreichen der Endposition des Ziehstempels (1',1") im Ziehgesenk (3',3") kalibriert.

7. Vorrichtung nach Anspruch 6,
**dadurch gekennzeichnet, dass**
der Stauchabsatz (6") des Ziehstempels (1") als zweite Schneidkante ausgebildet ist und die zweite Schneidkante ein Nachschneiden der beschnittenen Platine (2") während des Ziehvorganges im Eingriff mit den Einlaufrundungen ermöglicht.

8. Vorrichtung nach Anspruch 6 oder 7,
**dadurch gekennzeichnet, dass**
austauschbare Einsätze (8',8") zur Bereitstellung der Ausnehmung im Ziehgesenk (3',3") vorgesehen sind.

9. Vorrichtung nach einem der Ansprüche 6 bis 8,
**dadurch gekennzeichnet, dass**
austauschbare Einsätze (9',9") zur Bereitstellung der ersten Schneidkante (4',4") und/oder des Stauchabsatzes (6',6") des Ziehstempels (1',1") vorgesehen sind.

## Claims

1. Method for producing flangeless drawn parts from a flat and/or preformed metal blank (2', 2") using a drawing punch (1', 1"), a blank holder (5', 5") and a drawing die (3', 3"), wherein the drawing die (3', 3") has at least one supporting region (3a', 3a") and at least one wall region (3b', 3b") between which rounded run-in portions are provided and the blank (2', 2") is trimmed during the drawing operation, wherein the blank (2', 2") is trimmed in the supporting region (3a', 3a"), while the drawing operation has not yet been completed, in such a way that the part of the blank (2', 2") that remains in the supporting region (3a', 3a") after trimming is completely drawn into the wall region (3b', 3b") of the drawing die (3', 3") when the drawing punch (1', 1") is moved further into the drawing die (3', 3"), wherein the blank (2', 2") is trimmed using a first cutting edge (4', 4") or rounded portion of the drawing punch (1', 1") and a recess (7', 7") provided in the supporting region (3a', 3a") of the drawing die (3', 3"), **characterized in that**
the blank (2', 2") is calibrated after trimming in the drawing die (3', 3") when the drawing punch (1', 1") reaches its end position using an edging section (6', 6") arranged in the drawing punch (1', 1").

2. Method according to claim 1, **characterised in that** the blank holder (5', 5") is in contact with the region of the blank to be separated (2', 2") during the trimming of the blank (2', 2").

3. Method according to claim 1 or 2, **characterised in that** the blank (2', 2") is trimmed using a cutting edge provided on a recess of the drawing die (3', 3").

4. Method according to any one of claims 1 to 3, **characterised in that** after trimming the blank (2") in the supporting region (3a") the blank (2") is profiled by the edging section (6") of the drawing punch (1") configured as a second cutting edge which is in contact with the rounded run-in portions of the drawing die (3").

5. Method according to any one of claims 1 to 4, **characterised in that** a drawing punch (1', 1") is used, which provides the first and/or second cutting edge (4', 4", 6', 6") via a replaceable insertion piece (9', 9") in the drawing die (1', 1") and optionally uses a drawing die (3', 3"), which provides the recess (7', 7") in the supporting region (3a', 3a") via a replaceable insertion piece (8', 8").

6. Device for producing flangeless drawn parts from a flat and/or preformed metal blank (2', 2") for implementing a method according to claims 1 to 5, having a drawing punch (1', 1"), a blank holder (5', 5") and a drawing die (3', 3") with at least one supporting region (3a', 3a"), at least one wall region (3b', 3b") and rounded run-in portions which are provided between the supporting region (3a', 3a") and the wall region (3b', 3b"), wherein the drawing punch (1', 1") has a first cutting edge or rounded portion which is in contact with a recess (7', 7") provided in the supporting region (3a', 3a") of the drawing die (3', 3") with a rounded portion or cutting edge such that the blank (2', 2") is trimmed in the supporting region (3a', 3a") during the drawing operation before the drawing punch (1', 1") reaches its end position, wherein the drawing die (3', 3") and the drawing punch (1', 1") are configured such that when the drawing die (1', 1") reaches its end position the blank (2', 2") is completely drawn into the wall region (3b', 3b") and forms a flangeless drawn part, **characterised in that**
the drawing die (1', 1") has an edging section, which calibrates the blank (2', 2") after the blank (2', 2") has moved into the wall region (3b', 3b") by compressing at least the wall region (3b', 3b") of the blank (2', 2") when the drawing punch (1', 1") reaches its end position in the drawing die (3', 3").

7. Device according to claim 6, **characterised in that** the edging section (6") of the drawing punch (1") is configured as a second cutting edge and the second cutting edge enables profiling of the trimmed blank (2") during the drawing operation in contact with the rounded run-in portions.

8. Device according to claim 6 or 7, **characterised in that** replaceable insertion pieces (8', 8") are provided for provision of the recess in the drawing die (3', 3").

9. Device according to any one of claims 6 to 8, **characterised in that** replaceable insertion pieces (9', 9") are provided for provision of the first cutting edge (4', 4") and/or the edging section (6', 6") of the drawing punch (1', 1").

## Revendications

1. Procédé destiné à produire des pièces embouties sans bride à partir d'une platine (2', 2") métallique plane et/ou préfaçonnée, en utilisant un poinçon d'emboutissage (1', 1"), un serre-flan (5', 5") et une matrice d'emboutissage (3', 3"), la matrice d'emboutissage (3', 3") comportant au moins une zone d'appui (3a', 3a") et au moins une zone d'encadrement (3b', 3b") entre lesquelles sont prévus des arrondis d'engagement et la platine (2', 2") étant ébarbée pendant l'opération d'emboutissage,
alors que l'opération d'emboutissage n'est pas encore achevée, la platine (2', 2") étant ébarbée dans la zone d'appui (3a', 3a"), de telle sorte que pendant la poursuite de l'introduction du poinçon d'emboutissage (1', 1") dans la matrice d'emboutissage (3', 3"), la partie de la platine (2', 2") qui reste dans la zone d'appui (3a', 3a") après l'ébarbage soit tirée entièrement dans la zone d'encadrement (3b', 3b") de la matrice d'emboutissage (3', 3"),
l'ébarbage de la platine (2', 2") s'effectuant en utilisant une première arête de coupe (4', 4") ou un arrondi du poinçon d'emboutissage (1', 1") et une cavité (7', 7") prévu dans la zone d'appui (3a', 3a") de la matrice d'emboutissage (3', 3"),
**caractérisé en ce**
**qu'**après l'ébarbage dans la matrice d'emboutissage (3', 3"), la platine (2', 2") est calibrée par l'atteinte de la position finale du poinçon d'emboutissage (1', 1"), en utilisant un talon de refoulement (6', 6"), placé dans la poinçon d'emboutissage (1', 1").

2. Procédé selon la revendication 1,
**caractérisé en ce que**
pendant l'ébarbage de la platine (2', 2"), le serre-flan (5', 5") est en contact avec la zone de la platine (2', 2") qui doit être sectionnée.

3. Procédé selon la revendication 1 ou 2,
**caractérisé en ce que**
l'ébarbage de la platine (2', 2") s'effectue en utilisant une arête de coupe prévue sur la cavité de la matrice d'emboutissage (3', 3").

4. Procédé selon l'une quelconque des revendications 1 à 3,
**caractérisé en ce**
**qu'**après l'ébarbage de la platine (2") dans la zone d'appui (3a"), il s'effectue un arasage de la platine (2") par le talon de refoulement (6") du poinçon d'emboutissage (1") conçu en tant que deuxième arête de coupe, lequel est en engagement avec les arrondis d'introduction de la matrice d'emboutissage (3").

5. Procédé selon l'une quelconque des revendications 1 à 4,
**caractérisé en ce**
**qu'**il est utilisé un poinçon d'emboutissage (1', 1") qui met à disposition la première et/ou la deuxième arête d'emboutissage (4', 4", 6', 6") par l'intermédiaire d'un insert interchangeable (9', 9") dans le poinçon d'emboutissage (1', 1") et il est utilisé en option une matrice d'emboutissage (3', 3"), laquelle met à disposition la cavité (7', 7") dans la zone d'appui (3a', 3a") par l'intermédiaire d'un insert interchangeable (8', 8").

6. Dispositif destiné à produire des pièces embouties sans bride à partir d'une platine métallique (2', 2") plane et/ou préfaçonnée pour la réalisation d'un procédé selon la revendication 1 à 5, avec un poinçon d'emboutissage (1', 1"), un serre-flan (5', 5") et une matrice d'emboutissage (3', 3") avec au moins une zone d'appui (3a', 3a"), au moins une zone d'encadrement (3b', 3b") et des arrondis d'introduction, lesquels sont prévus entre la zone d'appui (3a', 3a") et la zone d'encadrement (3b', 3b"),
le poinçon d'emboutissage (1', 1") comportant une première arête de coupe ou un arrondi, lequel est en engagement avec une cavité (7', 7") prévu dans la zone d'appui (3a', 3a") de la matrice d'emboutissage (3', 3") avec un arrondi ou une arête de coupe, de telle sorte que la platine (2', 2") soit ébarbée dans la zone d'appui (3a', 3a") pendant l'opération d'emboutissage, avant que le poinçon d'emboutissage (1', 1") n'atteigne sa position finale, la matrice d'emboutissage (3', 3") et le poinçon d'emboutissage (1', 1") étant conçus de telle sorte qu'à l'atteinte de la position finale du poinçon d'emboutissage (1', 1"), la platine (2', 2") soit entièrement tirée dans la zone d'encadrement (3b', 3b") et forme une pièce emboutie sans bride,
**caractérisé en ce que**
le poinçon d'emboutissage (1', 1") comporte un talon de refoulement, lequel après introduction de la platine (2', 2") dans la zone d'encadrement (3b', 3b") calibre la platine (2', 2") par refoulement d'au moins la zone d'encadrement (3b', 3b") de la platine (2', 2"), à l'atteinte de la position finale du poinçon d'emboutissage (1', 1") dans la matrice d'emboutissage (3', 3").

7. Dispositif selon la revendication 6,
**caractérisé en ce que**
le talon de refoulement (6") du poinçon d'emboutissage (1") est conçu en tant que deuxième arête de coupe et la deuxième arête de coupe permet un arasage de la platine (2") ébarbée pendant l'opération d'emboutissage, en engagement avec les arrondis d'introduction.

8. Dispositif selon la revendication 6 ou 7,
**caractérisé en ce que**
des inserts interchangeables (8', 8") sont prévus pour la mise à disposition de la cavité dans la matrice d'emboutissage (3', 3").

9. Dispositif selon l'une quelconque des revendications 6 à 8,
**caractérisé en ce que**
des inserts interchangeables (9', 9") sont prévus pour la mise à disposition de la première arête de coupe (4', 4") et/ou du talon de refoulement (6', 6") du poinçon d'emboutissage (1', 1").
